# EUROPÄISCHE PATENTSCHRIFT

(11) **EP 1 268 961 B1**
(45) Veröffentlichungstag und Bekanntmachung des Hinweises auf die Patenterteilung: **26.05.2004**
(21) Anmeldenummer: 01913812.2
(22) Anmeldetag: 10.02.2001
(51) Int. Cl.: E05B 47/06, E05B 5/02

(54) **ELEKTRISCH VERRIEGELBARE SCHWENKHEBELBETÄTIGUNG**
ELECTRICALLY BLOCKABLE SWIVELING LEVER CONTROL
COMMANDE A LEVIER PIVOTANT POUVANT ETRE VERROUILLEE ELECTRIQUEMENT

(30) Priorität: 06.04.2000 DE 20006373 U
(43) Veröffentlichungstag der Anmeldung: 02.01.2003
(73) Patentinhaber: DIRAK DIETER RAMSAUER KONSTRUKTIONSELEMENTE GmbH & Co. KG, 58256 Ennepetal (DE)
(72) Erfinder: RAMSAUER, Dieter, 58332 Schwelm (DE)
(74) Vertreter: Stratmann, Ernst, Dr.-Ing.
(86) Internationale Anmeldenummer: PCT/EP2001/001486
(87) Internationale Veröffentlichungsnummer: WO 2001/077465

(56) Entgegenhaltungen:
- EP-A- 0 787 874
- EP-A- 0 976 897
- WO-A-97/40248
- CA-A- 2 206 286
- DE-A- 4 212 291
- DE-U- 9 012 372
- DE-U- 20 102 047
- DE-U- 29 806 974
- US-A- 3 745 796
- US-A- 5 409 272
- US-A- 5 826 450
- US-A- 5 893 282

## Beschreibung

### Hintergrund der Erfindung

Die Erfindung betrifft eine elektrisch verriegelbare Schwenkhebelbetätigung, bestehend aus einer auf ein Türblatt oder dgl. aufsetzbaren Mulde, in der ein Betätigungshebel für einen Verschluß, wie Vorreiber- oder Stangenverschluß derart gelagert ist, daß er aus einer aus der Mulde ausgeschwenkten Stellung, in der er eine Verschlußbetätigung ermöglicht, in eine in die Mulde eingeschwenkte Stellung gebracht werden kann, in der er eine Verschlußbetätigung nicht ermöglicht und in der er durch eine elektromechanische Verriegelungseinrichtung arretierbar ist, wobei die elektromechanische Verriegelungseinrichtung eine in die Mulde einsetzbare Baueinheit darstellt, von der ein Stift oder Vorsprung zur Verriegelung des Betätigungshebels mittels eines elektrischen Ansteuersignals ausfahr- oder ausschwenkbar ist.

### Kurze Beschreibung des Standes der Technik

Eine derartige Schwenkhebelbetätigung ist bereits bekannt, siehe z. B. DE 298 06 974 U oder EP 0 824 624 B1. Die bekannte Schwenkhebelbetätigung aus EP 0 824 624 B1 benötigt eine besondere Anordnung auf dem Türrahmen, damit sie korrekt arbeitet. Das ist für viele Anwendungsfälle zu aufwendig.

### Aufgabe der Erfindung

Aufgabe der Erfindung ist es, die elektrisch verriegelbare Schwenkhebelbetätigung der eingangs genannten Art dahingehend abzuwandeln, daß sie einfach aufgebaut ist und insbesondere keine besondere Einrichtungen erfordert, die statt auf dem Türblatt oder dgl. auf dem Türrahmen oder dgl. aufgebaut sind.

Insbesondere soll die Anordnung so ausgestaltet werden können, daß sie bei im wesentlichen herkömmlichen Schwenkhebelverschlüssen eingesetzt werden kann.

Noch eine Aufgabenstellung ist, den bisher verwendeten, auch beim Stand der Technik vorhandenen Schlüssel für ein Zylinderschloß oder dgl. entbehrlich zu machen.

### Lösungswege

Gelöst wird die Aufgabe dadurch, daß der Betätigungshebel auf seiner Oberseite im Bereich der Baueinheit eine Öffnung aufweist, durch die hindurch bei eingeschwenktem Betätigungshebel die in der Mulde eingesetzte Baueinheit zugänglich ist.

Das hat den Vorteil, daß keine elektrische Verbindung zum Betätigungshebel geschaffen werden muß, so daß die Konstruktion vereinfacht und betriebssicher gemacht werden kann.

Insbesondere entfallen flexibel verlegte Leitungen und Steckkontaktkonstruktionen, die sehr störanfällig sind.

Durch die Merkmale des Anspruchs 1 wird erreicht, daß zum einen die erfindungsgemäße Schwenkhebelbetätigung mit bisher verwendeten Schwenkhebelbetätigungen ohne elektrische Verriegelung ausgestattet werden können, beispielsweise dadurch, daß diese Baueinheit in herkömmliche Betätigungshebel - ggf. unter geringfügiger Bearbeitung - einsetzbar sind, zum anderen die Möglichkeit besteht, bisherige Schwenkhebelbetätigungen einfach durch Austausch auf die erfindungsgemäße Version umzustellen.

Durch die vorgesehene elektrische Verriegelung wird der in EP 0 824 624 B1 verwendete Zylinder mit zugehörigem Zylinderschlüssel entbehrlich, was den Vorteil hat, daß ein Schlüssel, der bisher notwendig war, nicht mehr benötigt wird, also auch nicht verloren gehen kann oder in falsche Hände geraten kann.

Es gibt verschiedene Möglichkeiten, auf die Baueinheit zuzugreifen. Eine besonders günstige Ausführungsform ergibt sich dann, wenn die Öffnung die Größe und Form eines Fingerabdrucks aufweist, und wenn die zugängliche Fläche der Baueinheit eine Fingerabdruck-Sensorfläche (auch als biometrisch Sensoreinrichtung zu bezeichnen) aufweist. Durch diese Ausgestaltung ergibt sich die Möglichkeit, mit Hilfe des Daumens einer Bedienungsperson, der auf die Öffnung des Betätigungshebels gelegt wird und dabei die Fingerabdruck-Sensorfläche der Baueinheit berührt, durch entsprechende elektronische Einrichtungen innerhalb der Baueinheit dessen Fingerabdrucklinien zu analysieren, um festzustellen, ob die zu dem Fingerabdruck gehörende Person Zugangsberechtigung zu dem Schaltschrank genießt. Ist dies der Fall, kann die Baueinheit so reagieren, daß sie ein Ansteuersignal für den Antrieb ihres Vorsprungs oder Stiftes ausgibt und ihn einschwenkt oder einfährt und dadurch die Verriegelung öffnet, woraufhin dann die Bedienungsperson den Betätigungshebel ausschwenken und den Verschluß öffnen kann.

Eine andere Möglichkeit ist die, die Öffnung in dem Betätigungshebel so auszugestalten, daß Licht (sei es sichtbar oder unsichtbar) hindurchtreten kann, und wenn auf der dem Licht zugängliche Fläche der Baueinheit eine optische Sensorfläche aufgebracht ist, die auf das Lichtsignal in bestimmter Weise reagiert, sofern das Licht eine zeitliche oder örtliche Modulation (Muster) aufweist, die eine Kennung darstellen mag, die der der Sensorfläche nachgeschalteten elektromechanischen Verriegelungseinrichtung signalisiert, daß das durch das Licht erzeugte Signalmuster von einer Bedienungsperson stammt, die berechtigt ist, den Schaltschrank oder dgl. zu öffnen.

Eine noch andere Alternative ist die, auf der Baueinheit eine Tastatur anzuordnen, die durch die Öffnung zugänglich ist. Dann kann mit Hilfe beispielsweise eines einfachen Stiftes oder mit einem spitzen Finger die Tastatur betätigt und eine z. B. codierte Nachricht eingegeben werden, die wiederum dazu dienen kann, die Verriegelungseinrichtung zu entriegeln.

Eine noch andere Alternative ist, durch diese Öffnung hindurch auf eine in der Baueinheit angeordnete Schlüsselbetätigung zuzugreifen, die durchaus in der Form der bisherigen Zylinderschlüsselanordnung sein kann, aber hier nicht im Handgriff gelagert ist, wie beim Stand der Technik, sondern statt dessen in der von der Mulde getragenen Baueinheit. Der Betätigungshebel ist also schlanker und leichter handhabbar.

Mittels des Schlüssels ist wiederum eine tmpulsauslösung oder sonstige Erzeugung eines Signals möglich, die wiederum in der bereits geschildeten Weise dazu führt, daß die Verriegelungseinrichtung elektrisch entriegelt wird.

Man Kann in der Baueinheit eine Transpondereinrichtung einbauen.

Die Transpondereinrichtung hat den weiteren Vorteil, daß sie von der Außeneinrichtung Energie aufnehmen kann, um beispielsweise mit dieser Energie den Öffnungsvorgang auszulösen, ohne daß z. B. Batterieeinrichtungen vorhanden sein müßten.

Eine andere Möglichkeit, eine Batterie entbehrüch zu machen, oder deren Aufladung zu vereinfachen, ist dadurch zu erreichen, daß im Bereich der Öffnung auf der Baueinheit eine photovoltaische Anordnung vorgesehen ist, wobei die Öffnung diese Einrichtung für das Außenlicht zugänglich macht.

Zur Erleichterung der Erkennungsvorgänge, insbesondere bei höheren Sicherheitsstufen, ist es günstig, wenn die Baueinheit einen Mikroprozessor-Chip umfaßt, der ausreichend komplizierte Berechnungsvorgänge durchführen kann, um hohe Sicherheitsgrade, beispielsweise bei der Eingabe von Codes oder bei der Fingerabdruckabtastung, zu ermöglichen.

Der Chip hat den weiteren Vorteil, daß eine Ausgestaltung möglich ist, bei der die Gesamtanordnung mit einem Netzwerk in Verbindung steht, beispielsweise mit einem internen Netzwerk, das den Zustand des Verschlusses an eine ferne Leitstelle meldet. Umgekehrt kann von der fernen Leitstelle ggf. auch eine Entriegelung des Verschlusses ermöglicht werden, beispielsweise im Falle eines Notfalls oder dgl.

Eine derartige Schnittstelle zum Anschluß an ein Datennetz oder dgl. kann durch Verdrahtung erfolgen oder vorteilhafterweise durch eine drahtlose Verbindung, wie beispielsweise durch eine Infrarot-Schnittstelle, an die beispielsweise ein mit einer entsprechenden Gegenschnittstelle versehenes Mobiltelefon angeschlossen werden kann.

Gemäß einer noch anderen Weiterbildung der Erfindung kann der Bedienungshebel auf seiner Oberseite eine verschiebliche oder verschwenkbare Abdeckung für den Durchbruch tragen. Damit ist es möglich, die unter diesem Durchbruch angeordnete Einrichtung, wie beispielsweise Sensoreinrichtung, vor Beschädigung und Verschmutzung zu schützen.

Als mechanisch besonders günstig hat sich herausgestellt, wenn die Baueinheit ein becherförmiges Gehäuse umfaßt, dessen Boden einen von außen zugänglichen Aufnahmeraum für durch den Durchbruch im Handhebel zugreifbare Sensoreinrichtungen oder dgl. aufweist. Wenn die Baueinheit ein becherförmiges Gehäuse umfaßt, ist es günstig, wenn dessen Seitenwand einen Durchbruch zum Durchtritt des Verriegelungsstiftes oder -vorsprungs aufweist. Vorzugsweise weist eine derartige Baueinheit mit becherförmigen Gehäuse einen flanschartigen Rand auf, welcher Rand Bohrungen zum Durchtritt von Klemmschrauben aufweist, mit denen der Becher (zusammen beispielsweise mit einem Deckel) in einen entsprechenden Rücksprungbereich der Mulde untergebracht und festgelegt werden kann. Die Befestigungsschrauben könnten gleichzeitig dazu dienen, die Mulde innerhalb eines Türblatts oder dgl. zu verklemmen.

Es hat sich als zweckmäßig erwiesen, wenn die Baueinheit einen elektromotorischen Antrieb umfaßt, der bei Ansteuerung den Verriegelungsstift oder den Verriegelungsvorsprung abwechselnd aus- oder einfährt. Ein Betätigungsimpuls kann beispielsweise dazu führen, daß der Verriegelungsstift oder Verriegelungsvorsprung ausfährt und den eingeschwenkten Hebel in der Mulde verriegelt, während ein nochmaliger Impuls dann zu einem Einfahren des Stiftes oder des Vorsprunges führt, und somit den Betätigungshebel freigibt.

Diese Art der Betätigung des Verriegelungsstiftes oder Verriegelungsvorsprunges ist besonders betriebssicher und stromsparend.

Der Mikroprozessor kann auch dazu verwendet werden, stromverbrauchende Schaltkreisbereiche nach eine bestimmten Ruhezeit abzuschalten. Sobald dann irgendein Auslösesignal von der Sensoroberfläche eintrifft, schaltet der Mikroprozessor die Stromversorgung dann augenblicklich wieder ein. Auf diese Weise wird ein eventuell in der Einrichtung vorgesehener (wiederaufladbarer Stromenergiespeicher) Akku geschont.

Die Einschaltung kann beispielsweise dadurch erfolgen, daß ein vorhandener Abdeckschieber oder dgl. weggeschoben wird, so daß die Sensorfläche beispielsweise von Licht getroffen wird. Alternativ kann aber auch der Schieber selbst einen Kontakt aufweisen, der bei Betätigung einen Impuls an die Mikroelektronikeinrichtung liefert, um diese dann in Betrieb zu setzen.

Auf diese Weise ist es möglich, die Anordnung über Monate ungewartet zu betreiben, d. h., daß mit einer Batterie oder einer Akkuladung lange Betriebszeiten überbrückt werden können.

Die erfindungsgemäße Schwenkhebelbetätigung läßt sich bei ganz unterschiedlichen Verschlüssen einsetzen, beispielsweise bei Vorreiberverschlüssen, bei Stangenverschlüssen, usw.

### Kurze Beschreibung der Zeichnungen

Die Erfindung wird nachfolgend anhand von Ausführungsbeispielen näher erläutert, die in den Zeichnungen dargestellt sind.

Es zeigt:
- **Fig. 1A**: eine Längsschnittansicht durch eine erfindungsgemäß ausgestaltete Schwenkhebelbetätigung in Verbindung mit einer dünnen Wand;
- **Fig. 1B**: den erfindungsgemäß ausgestalteten Becher für die Baueinheit in einer Schnittansicht;
- **Fig. 1C**: die in den Becher einzubringenden Einheiten, wie Antrieb und Batterie und Mikroprozessoreinrichtung und schließlich die Abdeckkappe für die Gesamtanordnung;
- **Fig. 2**: eine Draufsicht auf die Mulde der Anordnung gemäß Fig. 1A;
- **Fig. 3**: eine Schnittansicht durch den Betätigungshebel gemäß Fig. 1A;
- **Fig. 4**: eine Draufsicht auf den Betätigungshebel gemäß Fig. 3;
- **Fig. 5**: ein Blockschaltbild zur Erläuterung der Funktion der erfindungsgemäßen Schwenkhebelbetätigung; und
- **Fig. 6**: einen Schlüssel für Transponderbetrieb.

### Beste Wege der Ausführung der Erfindung

In Fig. 1A ist eine elektrisch verriegelbare Schwenkhebelbetätigung 10 dargestellt, bestehend aus einer auf einem Türblatt 12 oder dgl. aufsetzbaren Mulde 14, in der ein Betätigungshebel 16 derart gelagert ist, daß er aus einer aus der Mulde ausgeschwenkten Stellung, siehe die Ausschwenkachse 18, in der eine Verschlußbetätigung ermöglicht wird, z. B. durch Drehen des ausgeschwenkten Handhebels 16 um die Achse 20 z. B. eines Flachbandstangenschloßkastens 22, bei welcher Drehung beispielsweise in dem Schloßkasten 22 gelagerte Flachbandstangen 24 jeweils nach außen geschoben werden, bei welchem Ausschieben in an sich bekannter Weise, siehe den Stand der Technik, ein Türblatt beispielsweise in einem Rahmen entriegelt wird. Wenn umgekehrt sich der Betätigungshebel 16 in der Fig. 1A dargestellten eingeschwenkten Stellung befindet, wird eine Verschlußbetätigung nicht ermöglicht. Um in dieser Stellung den Handhebel und damit den Verschluß abzusichern, dient eine elektromechanische Verriegelungseinrichtung, die den Schwenkhebel 16 in seiner eingeschwenkten Stellung festhält.

Erfindungsgemäß umfaßt die elektromechanische Verriegelungseinrichtung eine in die Mulde 14 einsetzbare Baueinheit 26, von der ein Stift oder Vorsprung 28 zur Verriegelung des Betätigungshebels 16 mittels eines elektrischen Einstellsignals ausfahrbar oder ausschwenkbar ist. Beim Ausfahren des Stiftes 28 in Richtung des Pfeiles 30 drängt der Stift 28 in eine Bohrung 32 ein, die von einem Ansatz bzw. einer Zwischenwand 34 gebildet wird, die von den einen Trog bildenden Boden und Seitenwänden 36 des Betätigungshebels 16, siehe Fig. 3, gebildet werden. Der Stift hält somit den Betätigungshebel 16 in seiner eingeschwenkten Stellung fest, wenn er ausgefahren ist. Wie weiterhin aus den Fig. 3 und 4 hervorgeht, siehe aber auch die Fig. 1A, weist der Betätigungshebel 16 auf seiner Oberseite, die von der Bodenwand des trogförmigen Profils 38 gebildet wird, im Bereich der Baueinheit 26 eine Öffnung 40 auf, durch die hindurch bei eingeschwenktem Betätigungshebel, wie in Fig. 1A zu erkennen, die in der Mulde 14 eingesetze Baueinheit 26 zugänglich ist. Die in den Figuren dargestellte Ausführungsform zeigt eine Öffnung 40, die an Größe und Form so ausgestaltet ist, daß ein Daumen oder Finger bequem aufgenommen werden kann, derart, daß ein größerer Teil der Fingerkuppe oder des Daumens auf der unter der Öffnung 40 zugänglichen Fläche 42 der Baueinheit 26 zu liegen kommt. Diese Fläche 42 ist in diesem Falle eine sogenannte biometrische Sensorfläche, die die individuell von Mensch zu Mensch unterschiedlichen Fingerabdrucklinien erfassen kann und ein entsprechendes Bildsignal an eine Verarbeitungseinrichtung, wie Mikroprozessor-Chip 44 verarbeitet und mit bei einem eingegebenen Vergleichsmuster verglichen wird, um bei Übereinstimmung einen Steuerimpuls oder ein Steuersignal zu erzeugen, das einen Elektrolinearantrieb 46 ansteuert, der daraufhin beispielsweise den Stift 28 aus der verriegelten Stellung in Richtung des Pfeiles 48 zurückzieht und dadurch den Betätigungshebel 16 zum Auskfappen um die Welle 18 freigibt. Die Öffnung 40 in dem Betätigungshebel 16 hat die Form der Fingerkuppe eines Daumens oder Zeigefingers mit daran angepaßten Abschrägungen 50, 52, so daß die Oberfläche der Fingerkuppe nicht unnötig verzerrt wird, wenn der Daumen in die Öffnung 40 eingedrückt wird, was die Genauigkeit der Erfassung der Fingerabdrucklinien vergrößert.

Von Vorteil ist, daß die Verriegelungsöffnung 32 allseitig umschlossen ist, so daß Manipulationen von unautorisierten Personen an der Verriegelungseinrichtung erschwert sind.

Anstelle einer biometrischen Sensoreinrichtung, wie sie vorstehend beschrieben worden ist, ist auch eine alternative Ausführungsform denkbar, beispielsweise in der Form, daß die unterhalb der Öffnung 40 liegende Fläche 42 eine optische Sensorfläche darstellt. Durch Bestrahlen dieser Fläche mit einem Licht bestimmter örtlicher Schwankung oder Musterung (örtlich moduliertes Licht) oder gepulstes Licht bestimmter Codierung (zeitlich moduliertes Licht), kann ebenfalls ein Sensorausgangssignal erzeugt werden, das entsprechend verarbeitet zu einer Öffnung der Verriegelungseinrichtung führt. Bei gepulstem Licht spielen Streueinflüsse keine Rolle, so daß dann die Öffnung 40 auch durch ein nicht klar durchscheinendes, sondern opalisiertes Glas oder Plexiglas verschlossen werden könnte, während bei einer flächig modulierten Lichtstrahlung es wichtig wäre, daß eine derartige schützende Wand glasklar durchscheinend ist, um diese räumliche Verteilung des Lichtes unbeeinflußt von Streueinflüssen auf der Sensoroberfläche abzubilden.

Die Fläche 42 könnte auch eine Tastatur tragen, beispielsweise eine Tastatur aus vier Tasten, die die Eingabe von codierten Daten ermöglichen würde, indem auf diese Tasten gedrückt wird, beispielsweise mit einem Stift, ober bei ausreichender Größe der einzelnen Tasten auch mit einer Fingerkuppe.

Auch eine normale Schlüsselbetätigung ist denkbar, obwohl diese den Nachteil hat, daß ein Schlüssel vorgehalten werden muß, der verloren gehen kann, außerdem ist eine normale Schlüsselbetätigung z. B. mit einem Zylinder verbunden, der relativ viel Platz einnimmt.

Bei der Fläche 42 kann es sich auch um einen sogenannten Transponder handeln, das ich eine Spule, die von einer zweiten in der Nähe des Betätigungshebels 16 vorbeigeführten Spule Energie aufnimmt, um beispielsweise den Linearmotor 28 zum Verschieben des Stiftes 30 mit Energie zu versorgen, und gleichzeitig auch Digitalinformation zu übertragen, die beispielsweise angibt, ob die Transpondereinrichtung außerhalb des Betätigungshebels 16 von einem zugelassenen Bediener getragen wird. Eine Transpondereinrichtung hat den Vorteil, daß sie auch Informationen in den Speicherchip der Mikroprozessoreinrichtung der Schwenkhebelbetätigung einschreiben kann, um beispielsweise die Zulassungscodierung zu ändern und Betätigungszeiten und Betätigungshäufigkeiten abzulesen und später wieder auszulesen und in einer Datenverarbeitungseinrichtung zu verarbeiten.

So könnten beispielsweise die Uhrzeit und der Tag der Öffnung des Schaltschrankes protokolliert werden.

Ein derartiger Transponder 111 kann auch an einem Schlüssel 110 eingebaut sein, wie in Fig. 6 bei einem aus z.B. Kunststoff gespritzten Schlüssel 110 dargestellt ist.

Besonders günstig ist es dann, wenn der Schlüssel auch noch neben dem Transponder 111 einen Magneten 112 aufweist.

Der Schlüssel 110 könnte dann mit der elektrisch verriegelbaren Schwenkhebelbetätigung derart zusammenwirken, daß der am Schlüssel 110 angeordnete Magnet 112 bei Annäherung des Schlüssels 110 an die Schwenkhebelbetätigung die Spannungsversorgung für diese Schwenkhebelbetätigung (z.B. über einen in der Schwenkhebelbetätigung untergebrachten Riedkontakt) einschaltet.

Insbesondere könnte der Schlüssel mit einem magnetfeldauslösbaren Kontakt, wie Riedkontakt, der sich in einem in der elektrisch verriegelbaren Schwenkhebelbetätigung angeordneten Transponder-Lesegerät befindet, derart zusammenwirken, daß bei Näherung des Magneten der Kontakt die Spannungsversorgung zumindest des Lesegeräts einschaltet.

Anstatt dem Schaltkreis und dem Motorantrieb oder Akku über einem Transponder Energie zuzuführen, kann diese auch durch eine photovoltaische Einrichtung geliefert werden, sofern die Öffnung 40 eine auf der Baueinheit angeordnete photovoltaische Einrichtung für Außenlicht zugänglich macht, so daß diese z.B. Photodioden umfassende Einrichtung aufgrund des auffallenden Lichtes Energie erzeugen kann.

Eine andere Alternative zur Stromversorgung ist die Anordnung eines Akkumulators 54 oder einer austauschbaren Batterie.

Um die Sensorfläche 42 gegen Verschmutzung und Beschädigung zu schützen, kann es je nach Anwendungsfall günstig sein, den Betätigungshebel auf seiner Oberseite mit einer verschieblichen oder verschwenkbaren Abdeckung für den Durchbruch 40 zu versehen, welche Abdeckung 56 beispielsweise um eine Achse 58 wegschwenkbar oder entlang der Hebelachse verschiebbar ist.

Wie Fig. 1B erkennen läßt, umfaßt die Baueinheit ein becherförmiges Gehäuse 60, dessen Boden 62 einen von außen zugänglichen Aufnahmeraum 64 für durch den Durchbruch 40 im Handhebel 16 zugreifbare Sensoreinrichtungen 42 oder dgl. aufweist. Des weiteren weist das Gehäuse 60 einen flanschartigen Rand 66 auf, welcher Rand Bohrungen 68 besitzt, durch die Befestigungs- oder Klemmschrauben 70 hindurchgeführt werden können, mit denen das Gehäuse 60 nach Einschieben in einen entsprechenden Aufnahmeraum 62 der Mulde 14, siehe Fig. 2, dadurch festgelegt werden kann, daß, nach Aufsetzen eines Deckels 72 mit korrespondierenden Bohrungen 74 Kopfschrauben durch diese Bohrungen 74, 68, und den Bohrungen 78, 76 eingeführt werden können, die einerseits den Becher mit seiner Ringschulter 77 auf den Flansch 66 des Bechers 60 pressen, andererseits mit einem Rand 79 das Türblatt zwischen sich und der Mulde 14 einklemmt, so daß die gesamte Anordnung an dieser Stelle klemmend festgehalten wird. Gestrichelt ist dargestellt, siehe Fig. 1A, daß auch das andere Ende der Mulde 14 in ähnlicher Weise klemmend befestigt werden kann, indem ein Schloßkasten oder Getriebegehäuse 80 in solcher Form vorgesehen wird, daß auch dort mit Hilfe von Schrauben 170 die dünne Wand 12 zwischen der Mulde 14 einerseits und dem Kasten 80 andererseits eingeklemmt wird. Gestrichelt dargestellt sind auch aus dem Kasten 80 herausragende Verriegelungsstangen 24 sowie eine Verschlußantriebswelle 82, die einerseits mit einem innerhalb des Gehäuses 80 angeordneten Ritzel, nicht dargestellt, verbunden ist, andererseits an ihrem freien Ende den Schwenkhebel 16 mittels der Stiftachse 18 lagert.

Siehe dazu auch die Konstruktion gemäß dem Stand der Technik.

Von dem Deckel 72 umschlossen ist auch noch eine elektronische Verriegelung des Gehäuses, 84, die sicherstellen soll, daß nicht unbemerkt und undokumentiert das Gehäuse demontiert wird. Fig. 5 zeigt eine Schemadarstellung der Wirkungsweise der erfindungsgemäßen Schwenkhebelbetätigung. Blockartig dargestellt ist der Betätigungshebel 16, der innerhalb der Mulde 14 durch einen Stift 28 festgehalten wird, wenn der Linearantrieb 46 ihn in die Verriegelungsstellung geschoben hat. Die Stellung des Motors oder des Antriebs kann durch einen Mikroprozessor MY überprüft werden, der auch seinerseits den Antrieb 46 mit einer Batterie 54 verbindet, um ihm einen Stromimpuls zu liefern. Zur Aufladung der Batterie 54, wenn es sich um einen Akkumulator handelt, könnte ein Generator G dienen, alternativ eine photovoltaische Einrichtung S, oder alternativ eine Transpondereinrichtung T. Der Mikroprozessor MY wiederum wird angesteuert beispielsweise durch die biometrische Sensoreinrichtung 42, die mittels Daumen durch die Öffnung 40 ausgelöst Signale liefert, und die durch eine Schutzdeckeleinrichtung 56 abgedeckt werden kann, wobei durch Aufschieben oder Öffnen der Öffnung 40 mittels der Schutzdeckeleinrichtung 56 ein Schalter betätigt werden mag, der den Betriebsbeginn der Gesamtanordnung auslösen mag. Alternativ mit dem Mikroprozessor MY verbunden ist eine hier mit neun Tasten dargestellte Tastatur oder Keypadeinrichtung 142, des weiteren ist dargestellt eine Transpondereinrichtung 242, gesteuert durch einen externen Sendeempfänger 243.

Ebenfalls angedeutet ist die Erzeugung von elektrischer Energie zum Laden einer Batterie 54 mit Hilfe einer photovoltaischen Einrichtung V. Ebenfalls dargestellt ist noch eine optische Sensoreinrichtung 342 sowie eine Schnittstelle 86, die entweder mittels Steckeinrichtungen oder vorzugsweise mittels Infrarotverbindung 87 arbeitet, um mit einer Netzeinrichtung 88, z. B. einem Mobiltelefonnetz in Verbindung zu treten.

### Gewerbliche Auswertbarkeit

Die Erfindung ist im Schaltschrankbau gewerblich auswertbar.

## Patentansprüche

1. Elektrisch verriegelbare Schwenkhebelbetätigung (10), bestehend aus einer auf ein Türblatt od. dgl. (12) aufsetzbaren Mulde (14), in der ein Betätigungshebel (16) für einen Verschluß, wie Vorreiber- oder Stangenverschluß derart gelagert ist, daß er aus einer aus der Mulde (14) ausgeschwenkten Stellung, in der er eine Verschlußbetätigung ermöglicht, in eine in die Mulde (14) eingeschwenkte Stellung gebracht werden kann, in der er eine Verschlußbetätigung nicht ermöglicht und in der er durch eine elektro-mechanische Verriegelungseinrichtung arretierbar ist, wobei die elektro-mechanische Verriegelungseinrichtung eine in die Mulde (14) einsetzbare Baueinheit (26) darstellt, von der ein Stift (28) oder Vorsprung zur Verriegelung des Betätigungshebels (16) mittels eines elektrischen Ansteuersignals ausfahrbar oder ausschwenkbar ist, **dadurch gekennzeichnet, daß** der Betätigungshebel (16) auf seine Oberseite im Bereich der Baueinheit (26) eine Öffnung (40) aufweist, durch die hindurch bei eingeschwenktem Betätigungshebel (16) die in der Mulde (14) eingesetzte Baueinheit (26) zugänglich ist.

2. Elektrisch verriegelbare Schwenkhebeibetätigung nach Anspruch 1, **dadurch gekennzeichnet, daß** die Öffnung (40) die Größe und Form eines Fingerabdrucks aufweist, und daß die zugängliche Fläche (42) der Baueinheit (26) eine Fingerabdruck-Sensorfläche trägt,

3. Elektrisch verriegelbare Schwenkhebelbetätigung nach Anspruch 1, **dadurch gekennzeichnet, daß** die Öffnung (40) einen, vorzugsweise ungestreuten Durchtritt von Licht ermöglicht und die dem Licht zugängliche Fläche der Baueinheit eine optische Sensorfläche trägt.

4. Elektrisch verriegelbare Schwenkhebelbetätigung nach Anspruch 1, **dadurch gekennzeichnet, daß** die Öffnung (40) eine auf der Baueinheit (26) angeordnete Tastatur (142) zugänglich macht.

5. Elektrisch verriegelbare Schwenkhebelbetätigung nach Anspruch 1, **dadurch gekennzeichnet, daß** die Öffnung (40) eine auf der Baueinheit (26) angeordnete Schlüsselbetätigung zugänglich macht.

6. Elektrisch verriegelbare Schwenkhebelbetätigung nach Anspruch 1, **dadurch gekennzeichnet, daß** die Öffnung (40) eine auf der Baueinheit (26) angeordnete Transpondereinrichtung (242) zugänglich macht.

7. Elektrisch verriegelbare Schwenkhebelbetätigung nach Anspruch 1, **dadurch gekennzeichnet, daß** die Öffnung (40) eine auf der Baueinheit angeordnetes lichtempfindliches Element (342) zugänglich macht.

8. Elektrisch verriegelbare Schwenkhebelbetätigung nach einem der Ansprüche 1 bis 7, **dadurch gekennzeichnet, daß** die Baueinheit (26) einen Mikroprozessor-Chip umfaßt.

9. Elektrisch verriegelbare Schwenkhebelbetätigung nach einem der Ansprüche 1 bis 8, **dadurch gekennzeichnet, daß** die Baueinheit (26) einen Energiespeicher (54) für elektrische Energie umfaßt.

10. Elektrisch verriegelbare Schwenkhebelbetätigung nach Anspruch 9, **dadurch gekennzeichnet, daß** der Energiespeicher oder andere energieverbrauchende Einrichtungen von einer photovoltaischen Zelle (V) versorgt werden.

11. Elektrisch verriegelbare Schwenkhebelbetätigung nach einem der Ansprüche 1 bis 10, **dadurch gekennzeichnet, daß** die elektrische Energie durch einen Transponder zugeführt wird (243, T).

12. Elektrisch verriegelbare Schwenkhebelbetätigung nach einem der Ansprüche 1 bis 11, **dadurch gekennzeichnet, daß** die Baueinheit mit einer Schnittstelle (86, 88) zum Anschluß an ein Datennetz oder dgl. in Verbindung steht oder aufweist.

13. Elektrisch verriegelbare Schwenkhebelbetätigung nach einem der Ansprüche 1 bis 12, **dadurch gekennzeichnet, daß** der Betätigungshebel (16) auf seiner Oberseite eine verschiebliche oder verschwenkbare Abdeckung (56) für den Durchbruch (40) trägt.

14. Elektrisch verriegelbare Schwenkhebelbetätigung nach einem der Ansprüche 1 bis 13, **dadurch gekennzeichnet, daß** die Baueinheit ein becherförmiges Gehäuse (60) umfaßt, dessen Seitenwand (90) einen Durchbruch (92) zum Durchtritt des Verriegelungsstiftes oder -vorsprungs (28) aufweist.

15. Elektrisch verriegelbare Schwenkhebelbetätigung nach einem der Ansprüche 1 bis 14, **dadurch gekennzeichnet, daß** die Baueinheit einen elektromotorischen Antrieb (46) umfaßt, der bei Ansteuerung den Verriegelungsstift (28) oder -vorsprung abwechselnd aus- oder einfährt.

16. Elektrisch verriegelbare Schwenkhebelbetätigung nach Anspruch 1 bis 15, **dadurch gekennzeichnet, daß** die Baueinheit (26) von einem Deckel (72) gehalten wird, der gleichzeitig die die Schwenkhebelbetätigung tragende Wand, wie Türblatt (12) zwischen sich und der Mulde (14) einklemmt.

17. Verwendung der elektrisch verriegelbaren Schwenkhebelbetätigung nach einem der Ansprüche 1 bis 16 bei einem Stangenverschluß, Vorreiberverschluß, Riegelverschluß.

## Claims

1. Electrically blockable swivelling lever control (10), comprising a trough (14) which can be mounted on a door leaf or the like (12), in which an actuating lever (16) for a lock such as a sash fastener lock or bar lock is supported in such a way that it can be brought out of a swivelled-out position out of the trough (14), in which it facilitates a lock actuation, into a swivelled-in position into the trough (14), in which it does not facilitate a lock actuation and in which it can be locked by an electromechanical locking device, with the electromechanical locking device forming a constructional unit (26) which can be inserted into the trough (14), from which a pin (28) or projection for locking the actuating lever (16) by means of an electrical control signal can be extended or swivelled out, **characterised in that** the actuating lever (16) has on its upper side in the area of the constructional unit (26) an opening (40), through which the constructional unit (26) inserted in the trough (14) is accessible when the actuating lever (16) is swivelled in.

2. Electrically blockable swivelling lever control as claimed in Claim 1, **characterised in that** the opening (40) has the size and shape of a fingerprint, and that the accessible surface (42) of the constructional unit (26) has a fingerprint sensor surface.

3. Electrically blockable swivelling lever control as claimed in Claim 1, **characterised in that** the opening (40) allows a preferably unscattered through-passage of light and the surface of the constructional unit which is accessible to the light has an optical sensor surface.

4. Electrically blockable swivelling lever control as claimed in Claim 1, **characterised in that** the opening (40) makes a keyboard (142) arranged on the constructional unit (26) accessible.

5. Electrically blockable swivelling lever control as claimed in Claim 1, **characterised in that** the opening (40) makes key actuation means positioned on the constructional unit (26) accessible.

6. Electrically blockable swivelling lever control as claimed in Claim 1, **characterised in that** the opening (40) makes a transponder device (242) positioned on the constructional unit (26) accessible.

7. Electrically blockable swivelling lever control as claimed in Claim 1, **characterised in that** the opening (40) makes a photosensitive element (342) positioned on the constructional unit accessible.

8. Electrically blockable swivelling lever control as claimed in any one of Claims 1 to 7, **characterised in that** the constructional unit (26) includes a microprocessor chip.

9. Electrically blockable swivelling lever control as claimed in any one of Claims 1 to 8, **characterised in that** the constructional unit (26) includes an energy store (54) for electrical energy.

10. Electrically blockable swivelling lever control as claimed in Claim 9, **characterised in that** the energy store or other energy-consuming devices are supplied by a photovoltaic cell (V).

11. Electrically blockable swivelling lever control as claimed in any one of Claims 1 to 10, **characterised in that** the electrical energy is supplied by a transponder (243, T).

12. Electrically blockable swivelling lever control as claimed in any one of Claims 1 to 11, **characterised in that** the constructional unit is connected to or includes an interface (86, 88) for connection to a data network or the like.

13. Electrically blockable swivelling lever control as claimed in any one of Claims 1 to 12, **characterised in that** the actuating lever (16) has on its upper side a displaceable or pivotable cover (56) for the aperture (40).

14. Electrically blockable swivelling lever control as claimed in any one of Claims 1 to 13, **characterised in that** the constructional unit (26) comprises a cup-shaped housing (60), the side wall (90) of which has an aperture (92) for the through-passage of the locking pin or projection (28).

15. Electrically blockable swivelling lever control as claimed in any one of Claims 1 to 14, **characterised in that** the constructional unit includes an electromotor drive (46) which, when activated, moves the locking pin (28) or projection in or out.

16. Electrically blockable swivelling lever control as claimed in Claims 1 to 15, **characterised in that** the constructional unit (26) is held by a lid (72), which simultaneously clamps the wall supporting the swivelling lever control, such as a door leaf (12) between itself and the trough (14).

17. Use of the electrically blockable swivelling lever control as claimed in any one of Claims 1 to 16 in a bar lock, sash fastener lock, bolt lock.

## Revendications

1. Commande (10) à levier pivotant pouvant être verrouillée électriquement, constituée d'une pièce creuse (14) pouvant être placée sur un battant de porte ou analogue (12), dans laquelle est logé un levier de commande (16) pour une fermeture, telle qu'un verrouillage à pêne ou à barre, de telle manière qu'il peut être amené à partir d'une position pivotée hors de la pièce creuse (14) dans laquelle il permet une commande de fermeture, dans une position pivotée dans la pièce creuse (14) dans laquelle il ne permet pas la commande de fermeture et dans laquelle il peut être bloqué par un dispositif de verrouillage électromécanique, le dispositif de verrouillage électromécanique étant une unité (26) pouvant être placée dans la pièce creuse (14), une tige (28) ou une pièce en saillie pouvant être sortie ou pivotée à partir de cette unité en vue d'un verrouillage du levier de commande (16) au moyen d'un signal de commande électrique, **caractérisée en ce que** le levier de commande (16) présente sur sa surface supérieure, au niveau de l'unité (26), une ouverture (40) via laquelle l'unité (26) placée dans la pièce creuse (14) est accessible lorsque le levier de commande (16) est pivoté en place.

2. Commande à levier pivotant pouvant être verrouillée électriquement selon la revendication 1, **caractérisée en ce que** l'ouverture (40) présente la taille et la forme d'une empreinte de doigt et la surface (42) accessible de l'unité (26) présente une surface sensible aux empreintes de doigt.

3. Commande à levier pivotant pouvant être verrouillée électriquement selon la revendication 1, **caractérisée en ce que** l'ouverture (40) permet le passage de préférence non dispersé de lumière et la surface de l'unité accessible à la lumière présente une surface optiquement sensible.

4. Commande à levier pivotant pouvant être verrouillée électriquement selon la revendication 1, **caractérisée en ce que** l'ouverture (40) donne accès à un clavier (142) disposé sur l'unité (26).

5. Commande à levier pivotant pouvant être verrouillée électriquement selon la revendication 1, **caractérisée en ce que** l'ouverture (40) donné accès à une commande à clef disposée sur l'unité (26).

6. Commande à levier pivotant pouvant être verrouillée électriquement selon la revendication 1, **caractérisée en ce que** l'ouverture (40) donne accès à un dispositif transpondeur (242) disposé sur l'unité (26).

7. Commande à levier pivotant pouvant être verrouillée électriquement selon la revendication 1, **caractérisée en ce que** l'ouverture (40) donne accès à un élément sensible à la lumière (342) disposé sur l'unité.

8. Commande à levier pivotant pouvant être verrouillée électriquement selon l'une quelconque des revendications 1 à 7, **caractérisée en ce que** l'unité (26) comprend une puce de microprocesseur.

9. Commande à levier pivotant pouvant être verrouillée électriquement selon l'une quelconque des revendications 1 à 8, **caractérisée en ce que** l'unité (26) comprend un accumulateur d'énergie (54) pour l'énergie électrique.

10. Commande à levier pivotant pouvant être verrouillée électriquement selon la revendication 9, **caractérisée en ce que** l'accumulateur d'énergie ou d'autres dispositifs consommant de l'énergie sont alimentés par une cellule photo-voltaïque (V).

11. Commande à levier pivotant pouvant être verrouillée électriquement selon l'une quelconque des revendications 1 à 10, **caractérisée en ce que** l'énergie électrique est amenée par un transpondeur (243, T).

12. Commande à levier pivotant pouvant être verrouillée électriquement selon l'une quelconque des revendications 1 à 11, **caractérisée en ce que** l'unité est raccordée à ou présente une interface (86, 88) pour le raccordement à un réseau de données ou analogue.

13. Commande à levier pivotant pouvant être verrouillée électriquement selon l'une quelconque des revendications 1 à 12, **caractérisée en ce que** le levier (16) présente sur sa surface supérieure un recouvrement (56) mobile ou pivotant pour l'ouverture (40).

14. Commande à levier pivotant pouvant être verrouillée électriquement selon l'une quelconque des revendications 1 à 13, **caractérisée en ce que** l'unité présente un bâti (60) en forme de gobelet dont la paroi latérale (90) présente une ouverture (92) pour le passage de la tige ou de la pièce en saillie de verrouillage (28).

15. Commande à levier pivotant pouvant être verrouillée électriquement selon l'une quelconque des revendications 1 à 14, **caractérisée en ce que** l'unité présente un dispositif d'entraînement (46) à moteur électrique qui déplace sur commande la tige ou la pièce en saillie de verrouillage (28) alternativement en position et hors de sa position.

16. Commande à levier pivotant pouvant être verrouillée électriquement selon l'une quelconque des revendications 1 à 15, **caractérisée en ce que** l'unité (26) est fixée par un couvercle (72) qui enserre simultanément la paroi, telle que le battant de porte (12), portant la commande à levier pivotant entre celle-ci et la pièce creuse (14).

17. Utilisation d'une commande à levier pivotant pouvant être verrouillée électriquement selon l'une quelconque des revendications 1 à 16 dans une fermeture à barre, à pêne ou à verrou.
